# EUROPÄISCHE PATENTSCHRIFT

(11) **EP 1 331 064 B1**
(45) Veröffentlichungstag und Bekanntmachung des Hinweises auf die Patenterteilung: **23.12.2009**
(21) Anmeldenummer: 02001777.8
(22) Anmeldetag: 25.01.2002
(51) Int. Cl.: B24D 18/00, B24D 5/02, B24D 7/02

(54) **Verfahren zur Herstellung eines Schleifwerkzeuges mit galvanisch gebundenen Schleifkörpern**
Method to manufacture a grinding tool with galvanically bonded abrasive bodies
Procédé de fabrication d'outil pour meuler avec des corps abrasifs agglomérés galvaniquement

(43) Veröffentlichungstag der Anmeldung: 30.07.2003
(73) Patentinhaber: WENDT GmbH, D-40670 Meerbusch (DE)
(72) Erfinder: Barden, Dietmar, 9404 Rorschacherberg (CH)
(74) Vertreter: DR. STARK & PARTNER

(56) Entgegenhaltungen:
- EP-A- 0 280 657
- WO-A-94/27833
- DE-A- 19 643 113

## Beschreibung

Die Erfindung betrifft ein Verfahren zur Herstellung eines Schleifwerkzeuges mit galvanisch gebundenen Schleifkörpern.

Aus der Praxis sind derartige Verfahren bekannt, bei denen die Bestückung des Werkzeuggrundkörpers mit Schleifkörpern wie CBN, Diamant, Saphir oder ihren Ersatzstoffen in einem sogenannten Kornsumpf, durch Bestreuen oder durch Vorfixierung mittels einem leitenden Klebstoff erfolgt. Die Schleifkörper lagern sich dabei ungeordnet an der Oberfläche des Werkzeuggrundkörpers an und werden dann galvanisch fixiert. Eine möglichst homogene Schleifkörperverteilung und -konzentration wird hierbei durch mehrere, die Besetzungsdichte jeweils verbessernde Arbeitsschritte angestrebt. Dabei werden freigebliebene Flächen, z. B. mittels Pipette gezielt nachbestückt, was sowohl zeit- als auch kostenintensiv ist.

Nachteilig hierbei ist, dass einerseits eine Bestimmung der Verteilung und der Konzentration der Schleifkörper nur mit großem manuellen Einsatz möglich ist, und durch Zusetzen von Spanräumen und auftretende Mehrfachbeschichtungen, die durch Höhenunterschiede (Doppellagigkeit) den Traganteil, die Formtreue sowie die Rauheit des Belages negativ beeinflussen und so gute und gleichmäßige Schleifbeläge kaum erzielt werden können. Schleifbelagbereiche mit verringertem Schleifkörperanteil, die zu erhöhter Rauheit und erhöhtem Verschleißverhalten bis hin zur partiellen Zerstörung des Schleifkörpers führen, sind genauso wie Schleifbelagbereiche mit stark erhöhtem Schleifkörperanteil, die durch den reduzierten Spanraum zu thermischen Überlastungen und damit Schleifbrand führen, somit unvermeidlich.

Aus der DE 196 43 113 A1 ist ein Verfahren zur Herstellung von Schleifscheiben zur Randbearbeitung von optischen Linsen bekannt. Die Schleifscheiben beinhaltet einen zylindrischen Scheibenkörper metallischer Eigenschaften zumindest am Außenumfang, wo in einer Schleifzone die einzelnen Schleifkörner des Schleifmaterials mit freiliegenden Spitzen in eine umfangsmäßig aufgebrachte Metallplattierung eingebunden sind. Die Schleifkörner bilden dabei ein regelmäßiges Umfangsmuster und die Metallplattierung ist zwischen den punktartigen Ablegestellen der einzelnen Schleifkörner praktisch frei von Fremdmaterial. Zur Positionierung der Schleifkörner kann die Schleifscheibe mit einen Gitter versehen werden, das durch Einbringung von Vertiefungen in die Schleifzone hergestellt werden kann. Alternativ kann das Gitter auch durch einen (elektro-)chemischen Plattierungsprozess aufgebracht und nach erfolgter Bestückung des Gitters mit Schleifkörner und Aufbringung einer dünnen Plattierungsschicht entfernt werden.

Aufgabe der Erfindung ist es, die vorgenannten Nachteile zu vermeiden und ein Verfahren der eingangs genannten Art anzugeben, mit dem auf einfache Weise eine homogene Verteilung der Schleifkörper sicher erreicht werden kann.

Diese Aufgabe wird gelöst durch ein Verfahren zur Herstellung eines Schleifwerkzeuges mit galvanisch gebundenen Schleifkörpern, gekennzeichnet durch folgende Verfahrensschritte:
- auf einem galvanisierbaren Werkzeuggrundkörper wird eine Aussparungen freilassende, galvanisch resistente Schicht aufgebracht,
- die leeren Aussparungen werden mit Schleifkörpern, insbesondere Diamantkörnern, Saphir, CBN oder ihren Ersatzstoffen, wie z. B. synthetischer Diamant, Aluminiumoxid oder Siliziumkarbid, gefüllt,
- die Schleifkörper werden galvanisch an dem Werkzeuggrundkörper angebunden, insbesondere angenickelt und
- die Schicht wird entfernt.

Dabei wird die Aussparungen freilassende Schicht hergestellt durch folgende Verfahrensschritte:
- auf den Werkzeuggrundkörper wird eine Schicht aus einem säure- und alkalibeständigen Fotoresist aufgebracht,
- das getrocknete Fotoresist wird in Freiräume umschließender Form partiell mit einer UV-Quelle belichtet und polymerisiert,
- das Fotoresist wird entwickelt und fixiert,
- die nicht UV-belichteten und somit auch nicht polymerisierten Bereiche der Freiräume werden entfernt,
- die leeren Freiräume werden mit Schleifkörpern gefüllt und
- die Schleifkörper werden galvanisch angebunden, insbesondere angenickelt und
- zwischen den Schleifkörpern werden Freibereiche durch zumindest teilweises Entfernen (Strippen) der polymerisierten Bereiche geschaffen.

Vorzugsweise kann zumindest der die Aussparungen freilassende Bereich der Schicht weist eine Netz- oder Gitterstruktur oder dergleichen auf, so dass eine besonders gleichmäßige Verteilung und Anordnung der Aussparungen, und somit auch der Schleifkörper erfolgen kann. Die Struktur der Schicht kann dabei entsprechend der beabsichtigen Anordnung der Schleifkörper ausgebildet sein.

Hierdurch ist eine einfache Bestückung des Werkzeuggrundkörpers mit den Schleifkörpern möglich, und es kann leicht eine sehr homogene sowie genau festgelegte Schleifkörperverteilung und -konzentration erreicht werden.

Insofern lassen sich auf einfache Weise beliebige Raster, Gitter oder andere Muster in der Schicht auf dem Werkzeuggrundkörper erzielen. Dabei kann die Belichtung vorzugsweise durch ein auf eine Transparenzfolie gedrucktes oder auf einen Film entwickeltes Gittermuster hindurch erfolgen, welches möglichst nahe an das Fotoresist gebracht wird. Dieses Verfahren eignet sich besonders für plane, nicht gekrümmte Flächen, wobei der Abstand zwischen Fotoresist und Folie bzw. Film bei UV-Quellen mit parallelem Strahlengang nicht von wesentlicher Bedeutung ist. Für die UV-Belichtung von gekrümmten Flächen kann die Folie bzw. der Film auch direkt auf dem Werkzeuggrundkörper angeordnet, insbesondere aufgeklebt sein.

Zum Entwickeln und Entfernen des Fotoresists kann eine wässrig-alkalische Lösung in unterschiedlichen Konzentrationen, wie z. B. 1%-ige oder 10%-ige Natronlauge verwendet werden.

Auch kann zumindest der die Aussparungen freilassende Bereich der Schicht als eine Folie mit die Foliendicke vollständig durchgreifende Ausnehmungen oder dergleichen ausgebildet sein und auf den Werkzeuggrundkörper aufgeklebt werden, so dass die Folie in auf einer Rolle, insbesondere mit Trennlagen aufgewickelter Form bereitgestellt und dann auf den Werkzeuggrundkörper aufgebracht werden kann. Dabei kann die Folie aufgrund ihrer Konsistenz bereits an dem Werkzeuggrundkörper haften, sie kann aber auch eine zusätzliche Klebschicht aufweisen oder mit einem separat aufzubringenden Klebstoff am Werkzeuggrundkörper angebracht werden. Diese Art der Schichtaufbringung ist besonderes für Radienpofile von mehr als 8 mm, Zylinderprofile und Planflächen wie beliebige geometrische Segmentierungen sowie Schleifscheiben großer Dimension geeignet. Dabei kann die UV-Belichtung durch optische Einrichtungen auf die jeweiligen gekrümmten Flächen abgestimmt sein, es kann aber auch der zu belichtende Werkzeuggrundkörper an zumindest einer ortsfesten UV-Quelle vorbeibewegt bzw. eine UV-Quelle über den Werkzeuggrundkörper hinwegbewegt werden.

Auch kann nach dem Auffüllen der Aussparungen mit den Schleifkörpern eine Verteilung und Ausrichtung der Schleifkörper durch Vibration erfolgen, so dass ein aufgrund seiner Geometrie, z. B. wegen eines gegenüber dem Idealfall vergrößerten Durchmessers weniger geeignetes Diamantkorn nur geringe Stützkräfte in einer Aussparung findet und aufgrund der Vibration aus der Aussparung herausbefördert wird und diese für ein geeigneteres Diamantkorn freigibt.

Durch eine gezielte Festlegung der geometrischen Charakteristika der Aussparungen kann auch Einfluss auf die sich festsetzenden Schleifkörper genommen werden. Dabei wird das sich anlagernde Schleifkorn, wenn es ausreichende Stützkräfte der Aussparungswandung hat, in einer bestimmten Position und Ausrichtung anlagern. Längliche, reiskornähnliche Schleifkörper werden sich dabei bei ausreichenden Stützkräften in einem bestimmten Winkel festsetzen und somit vorzugsweise mit der oberen Schneidkante mit den "normalen" Körnern abschließen. Fehlen die Stützkräfte der Aussparungswandung durch ein ungünstiges Längen/Breitenverhältnis des Korns, so wird dieses von einem Korn mit günstigerem Verhältnis verdrängt. Somit kann auch ein längliches Diamantkorn im späteren Schleifprozess mitarbeiten und erhöht die Standzeit des Schleifwerkzeuges.

Sofern sich Diamantkörper oder -splitter in einer sogenannten zweiten Lage festsetzen, lassen sich diese, da sie selbst über keinen galvanischen Kontakt zum Werkzeuggrundkörper verfügen, nach dem Galvanisieren des Schleifwerkzeuges und gegebenenfalls dem Entfernen der Schicht, durch herkömmliche Reinigungsmaßnahmen leicht und einfach entfernen.

Erfindungsgemäß kann die Geometrie, insbesondere die Form, die Ausdehnung und/oder die Tiefe der Aussparungen auf die anzubringenden Schleifkörper abgestimmt werden.

Bei einem bevorzugten Verfahren können als galvanisches Bindungsmaterial Nickel, Kupfer, Silber, Bronze oder Verbindungen dieser Metalle verwendet werden.

Erfindungsgemäß kann die Schicht entfernt werden und es können die Freibereiche ebenfalls galvanisiert, insbesondere fertig genickelt werden, so dass durch das Entfernen der Schicht zwischen den Schleifkörpern Freibereiche geschaffen werden, die bei der Verwendung des Schleifwerkzeuges als Spanraum dienen. Somit können einerseits die Materialeigenschaften des Schleifwerkzeuges als auch durch Beeinflussung des freien Spanraumes die Schleifeigenschaften des Schleifwerkzeuges auf die jeweiligen Anforderungen abgestimmt werden.

Bei einem nach dem eingangs genannten Verfahren hergestellten Schleifwerkzeug kann die Schleifkörperverteilung und -konzentration genau auf den späteren Verwendungszweck abgestimmt sein.

Vorzugsweise können die Schleifkörper in einer einschichtigen Belegung auf dem Werkzeuggrundkörper angeordnet sein und das Muster der Schleifkörper Bereiche mit einem oder mehreren Schleifkörpern und Freibereiche ohne Schleifkörper, insbesondere in regelmäßig abwechselnder Form, aufweisen.

Dabei können wenigstens einige der Freibereiche zumindest teilweise als eine Netz- und/oder Gitterstruktur und/oder gezielt als Spanraum ausgebildet sein.

Erfindungsgemäß können die Schleifkörper in einer betreffend ihre geometrischen Abmessungen definierten Position in Bezug auf den Werkzeuggrundkörper angeordnet sein, wobei die Gesamtheit der Schleifkörper so angeordnet sein kann, dass sie aufgrund ihrer angepassten Positionierung eine definierte gemeinsame Hüllfläche bildet.

Bei einem bevorzugten Ausführungsbeispiel der Erfindung kann als galvanisches Bindungsmaterial Nickel, Kupfer, Silber, Bronze oder Verbindungen dieser Metalle vorgesehen sein.

Im Folgenden wird anhand der Zeichnung ein Ausführungsbeispiel eines erfindungsgemäßen Verfahrens erläutert. Die Figuren 1 bis 9 zeigen die verschiedenen Herstellphasen eines solchen Verfahrens.

Fig. 1 zeigt ausschnittsweise einen Werkzeuggrundkörper 1, der eine mit Schleifkörpern 2 zu bestückende Oberfläche 3 aufweist.

Wie in Fig. 2 dargestellt, wird auf die Oberfläche 3 des Werkzeuggrundkörpers 1 eine Schicht aus einem säure- und alkalibeständigen Fotoresist 4 aufgebracht.

Wie aus Fig. 3 ersichtlich, wird dann eine UV-Quelle 5 oberhalb des Fotoresists 4 angeordnet, wobei zwischen UV-Quelle 5 und Fotoresist 4 eine als Schablone oder dergleichen ausgebildete Schicht 6 angeordnet ist, die UV-durchlässige Bereiche 7 und UV-undurchlässige Bereiche 8 aufweist. Diese Schicht 6 kann z. B. eine Transparenzfolie mit aufgedrucktem Gittermuster sein, es kann aber auch ein Gittermuster auf einen Film entwickelt werden, der dann als Schablone dient.

Gemäß Fig. 4 erfolgt dann die Belichtung des Fotoresists 4 mit UV-Licht durch die UV-Quelle 5, wobei das Fotorestist 4 aufgrund der Schablone belichtete Bereiche 9 und unbelichtete Bereiche 10 aufweist. Die belichteten Bereiche werden durch das UV-Licht polymerisiert und das Fotoresist 4 wird anschließend entwickelt und fixiert. Hierdurch werden die unbelichteten und nicht polymerisierten Bereiche 10 entfernt und es verbleiben auf der Oberfläche 3 des Werkzeuggrundkörpers 1 lediglich die belichteten und polymerisierten sowie inzwischen entwickelten und fixierten Bereiche 9, zwischen denen nunmehr Aussparungen 11 entstanden sind (vgl. Fig. 5).

Wie aus Fig. 6 ersichtlich, werden die Aussparungen 11 mit Schleifkörpern 2 gefüllt, die insbesondere als Diamantkörner ausgebildet sein können. Dabei haben die Schleifkörper 2 in Abhängigkeit von ihrer Größe, ihrer jeweiligen relativen Position zu einer entsprechenden Aussparung 11 und der Dimension der Aussparung 11 eine Lage, in welcher der Schleifkörper die Oberfläche 3 des Werkzeuggrundkörpers 1 berührt, oder aber, z. B. wegen zu großer Abmessungen, keinen Kontakt zur Oberfläche hat. Auch können Schleifkörper 2 in sogenannter zweiter Lage angeordnet sein.

Entsprechend Fig. 7 werden die Schleifkörper 2 galvanisch an dem Werkzeuggrundkörper 1 angebunden. Die Schleifkörper 2, die keinen Kontakt zum Werkzeuggrundkörper 1 hatten, werden dabei nicht an diesen angebunden und entfallen spätestens durch Reinigungsmaßnahmen. Somit werden unerwünschte zweite Lagen und unpassende Schleifkörper 2 aus nicht entsprechend dimensionierten Aussparungen 11 entfernt.

Wie in Fig. 8 dargestellt, wird anschließend das Fotoresist 4 vollständig entfernt und sofern erforderlich können gemäß Fig. 9 die Freibereiche zwischen den Schleifkörpern 2 galvanisiert werden. Die Höhe dieser zusätzlichen Schicht 12 kann dabei frei variiert werden und ist auf die Größe, Form und Ausrichtung der Schleifkörper 2 abstimmbar.

## Patentansprüche

1. Verfahren zur Herstellung eines Schleifwerkzeuges mit galvanisch gebundenen Schleifkörpern (2) mit folgenden Verfahrensschritten:
- auf einem galvanisierbaren Werkzeuggrundkörper (1) wird eine Aussparungen (11) freilassende, galvanisch resistente Schicht aufgebracht,
- die leeren Aussparungen (11) werden mit Schleifkörpern (2), insbesondere Diamantkörnern, gefüllt,
- die Schleifkörper (2) werden galvanisch an dem Werkzeuggrundkörper (1) angebunden, insbesondere angenickelt und
- die Schicht wird entfernt,
**dadurch gekennzeichnet, dass** die Aussparungen (11) freilassende Schicht durch folgende Verfahrensschritte hergestellt wird :
- auf den Werkzeuggrundkörper (1) wird eine Schicht aus einem säure- und alkalibeständigen Fotoresist (4) aufgebracht,
- das getrocknete Fotoresist (4) wird in Freiräume (11) umschließender Form partiell mit einer UV-Quelle (5) belichtet und polymerisiert,
- das Fotoresist (4) wird entwickelt und fixiert,
- die nicht polymerisierten Bereiche (10) der Freiräume (11) werden entfernt,
- die leeren Freiräume (11) werden mit Schleifkörpern (2) gefüllt und
- die Schleifkörper (2) werden galvanisch angebunden, insbesondere angenickelt und
- zwischen den Schleifkörpern (2) werden Freibereiche durch zumindest teilweises Entfernen der polymerisierten Bereiche (9) geschaffen.

2. Verfahren nach Anspruch 1, **dadurch gekennzeichnet, dass** zumindest der die Aussparungen (11) freilassende Bereich der Schicht eine Netz- oder Gitterstruktur oder dergleichen aufweist.

3. Verfahren nach einem der Ansprüche 1 oder 2, **dadurch gekennzeichnet, dass** nach dem Auffüllen der Aussparungen (11) mit den Schleifkörpern (2) eine Verteilung und Ausrichtung der Schleifkörper (2) durch Vibration erfolgt.

4. Verfahren nach einem der Ansprüche 1 bis 3, **dadurch gekennzeichnet, dass** die Geometrie, insbesondere die Form, die Ausdehnung und/oder die Tiefe der Aussparungen (11) auf die anzubringenden Schleifkörper (2) abgestimmt wird.

5. Verfahren nach einem der Ansprüche 1 bis 4, **dadurch gekennzeichnet, dass** als galvanisches Bindungsmaterial Nickel, Kupfer, Silber, Bronze oder Verbindungen dieser Metalle verwendet werden.

6. Verfahren nach einem der Ansprüche 1 bis 5, **dadurch gekennzeichnet, dass** die Schicht entfernt und die entstandenen Freibereiche galvanisiert, insbesondere fertig genickelt werden.

## Claims

1. Method for producing an abrasive tool with galvanically bound abrasive bodies (2) comprising the following method steps:
- a galvanically resistant layer leaving gaps (11) free is applied to a galvanisable tool base body (1),
- the empty gaps (11) are filled with abrasive bodies (2), in particular diamond grains,
- the abrasive bodies (2) are galvanically bound onto the tool base body (1), in particular nickel-plated on, and
- the layer is removed,
**characterised in that** the layer leaving the gaps (11) free is produced using the following method steps:
- a layer of an acid-resistant and alkali-resistant photoresist (4) is applied to the tool base body (1),
- the dried photoresist (4) is partially illuminated and polymerised with a UV source (5) in a form surrounding the free spaces (11),
- the photoresist (4) is developed and fixed,
- the non-polymerised regions (10) of the free spaces (11) are removed,
- the empty free spaces (11) are filled with abrasive bodies (2) and
- the abrasive bodies (2) are galvanically bound on, in particular nickel-plated on, and
- free regions are created between the abrasive bodies (2) by at least partial removal of the polymerised regions (9).

2. Method according to claim 1, **characterised in that** at least the region of the layer leaving the gaps (11) free comprises a network structure or grid structure or the like.

3. Method according to one of the claims 1 or 2, **characterised in that**, after filling the gaps (11) with the abrasive bodies (2), distribution and orientation of the abrasive bodies (2) is carried out by means of vibration.

4. Method according to one of the claims 1 to 3, **characterised in that** the geometry, in particular the form, the extent and/or the depth of the gaps (11) is matched to the abrasive bodies (2) to be mounted.

5. Method according to one of the claims 1 to 4, **characterised in that** nickel, copper, silver, bronze or compounds of these metals are used as the galvanic binding material.

6. Method according to one of the claims 1 to 5, **characterised in that** the layer is removed and the resulting free regions are galvanised, in particular nickel finished.

## Revendications

1. Procédé de fabrication d'un outil de meulage pourvu de corps abrasifs (2) agglomérés galvaniquement, comprenant les étapes de procédé suivantes :
- sur un corps de base d'outil (1) pouvant être galvanisé, on applique une couche résistante à la galvanisation qui laisse dégagés des évidements (11),
- les évidements vides (11) sont remplis de corps abrasifs (2), en particulier de grains de diamant,
- les corps abrasifs (2) sont agglomérés galvaniquement au corps de base d'outil (1), en particulier par nickelage, et
- la couche est enlevée,
**caractérisé en ce que** la couche laissant dégagés des évidements (11) est fabriquée par les étapes de procédé suivantes :
- sur le corps de base d'outil (1), on applique une couche constituée d'un résist photosensible (4) résistant aux acides et aux alcalis,
- le résist photosensible (4) séché est, sous une forme renfermant des espaces libres (11), partiellement exposé à une source de lumière ultraviolette (5) et polymérisé,
- le résist photosensible (4) est développé et fixé,
- les régions non polymérisées (10) des espaces libres (11) sont enlevées,
- les espaces libres vides (11) sont remplis de corps abrasifs (2),
- les corps abrasifs (2) sont agglomérés galvaniquement, en particulier par nickelage, et
- des régions libres sont créées entre les corps abrasifs (2) par enlèvement au moins partiel des régions polymérisées (9).

2. Procédé selon la revendication 1, **caractérisé en ce qu'**au moins les régions de la couche qui laissent dégagés les évidements (11) présentent une structure de grille ou de treillis, ou analogue.

3. Procédé selon la revendication 1 ou 2, **caractérisé en ce que**, à la suite du remplissage des évidements (11) avec les corps abrasifs (2), on effectue une répartition et une orientation des corps abrasifs (2) par vibration.

4. Procédé selon l'une des revendications 1 à 3, **caractérisé en ce que** la géométrie, en particulier la forme, l'étendue et/ou la profondeur des évidements (11), est adaptée aux corps abrasifs (2) à mettre en place.

5. Procédé selon l'une des revendications 1 à 4, **caractérisé en ce qu'**on utilise comme matériau d'agglomération galvanique du nickel, du cuivre, de l'argent, du bronze ou des composés de ces métaux.

6. Procédé selon l'une des revendications 1 à 5, **caractérisé en ce que** la couche est enlevée et les régions libres obtenues sont galvanisées, notamment sont soumises à un nickelage de finition.
